# EUROPÄISCHE PATENTSCHRIFT

(11) **EP 2 181 960 B1**
(45) Veröffentlichungstag und Bekanntmachung des Hinweises auf die Patenterteilung: **12.09.2012**
(21) Anmeldenummer: 08167994.6
(22) Anmeldetag: 30.10.2008
(51) Int. Cl.: B67D 3/00

(54) **Premix-Dispenser mit Getränke-Beutel und hoher Kühlleistung**
Premix dispenser with a beverage pouch and high cooling capacity
Distributeur de prémélanges avec sachet pour boissons et à haute capacité de refroidissement

(43) Veröffentlichungstag der Anmeldung: 05.05.2010
(73) Patentinhaber: Wolfgang Jobmann GmbH, 22587 Hamburg (DE)
(72) Erfinder: Jobmann, Wolfgang, 22587 Hamburg (DE)
(74) Vertreter: Leonhard, Frank Reimund

(56) Entgegenhaltungen:
- EP-A- 0 440 310
- EP-A- 1 103 486
- EP-A- 1 840 044
- DE-A1- 4 238 953
- DE-A1- 19 707 743
- DE-U1-202006 003 373
- FR-A- 2 596 039

## Beschreibung

Das technische Gebiet der Erfindung sind die gekühlten Getränkespeicher, auch "Dispenser" genannt, insbesondere solche, bei denen das Getränk in fertig gemischter Form in einem Vorratsbehälter gespeichert wird, um nach Bedarf von einem Verwender gekühlt entnommen werden zu können (Premix-Gerät).

Bei bekannten Premix-Dispensern befindet sich ein mit Getränk gefüllter Behälter oberhalb eines Kühlaggregats und einer Kühlplatte. Das Getränk wird über ein Rührwerk an der Kühlplatte entlang geführt und vom Verwender über die Ausgabe entnommen (siehe Figur 1).

Aus der DE 197 07 743 (Stafoggia) ist eine Kühlvorrichtung mit einem flexiblen Flüssigkeitsbehälter bekannt. Dieser flexible Flüssigkeitsbehälter hat ein Ventil zum Entnehmen der Flüssigkeit und liegt in einem gekühlten Gehäuse, welches aus mehreren Wänden (dort 5 bis 8) besteht. Das dortige Gehäuse 3 kühlt den flexiblen Behälter und ist nach dem dortigen Vorschlag in Spalte 2, Zeilen 9 bis 20 an das Volumen des üblicherweise zu kühlenden flexiblen Flüssigkeitsbehälters angepasst. Unabhängig vom Leerungszustand legt sich dieser flexible Behälter an die Seitenwände des Gehäuses an, so dass durch den mechanischen Kontakt von den Kühlmittelleitungen, die in zumindest einer der Wände des Gehäuses vorgesehen sind, Kälte- oder Wärmeleitung von der Wand direkt in den Flüssigkeitsbehälter erfolgen kann. Ein verschiebbarer Deckel ist ebenfalls vorgesehen, so dass eine einfacherere und platzsparende Aufbewahrung und Kühlung eines flexiblen Flüssigkeitsbehälters möglich wird. Die Form des Gehäuses ist aus den dortigen Figuren 2 und 3 zu erkennen. Sie kann im weiteren Sinne als rechteckig oder quaderförmig beschrieben werden, mit einem leicht nach unten geneigten Boden, der aus der Schnittzeichnung der dortigen Figur 1 hervorgeht. Außer der Verwendung einer Zwischenwand, dort 10 in Figur 3 und Spalte 5, erster Absatz, sind keine anderen konkreten Formen vorgeschlagen, als die in den Abbildungen dargestellten Quaderformen, die auch bei Einsetzen der Zwischenwand erhalten bleiben. In dem Beispiel der Trennwand entstehen schmälere, langgestreckte Quaderformen, so dass zwei getrennte, sich nicht berührende flexible Behälter aufgenommen werden können, die auch bei unterschiedlichen Temperaturen arbeiten dürfen, vgl. dort Spalte 5, Zeilen 30 bis 35 und Spalte 3, erster Absatz.

Auch mit flexiblen Beuteln arbeitet EP 440 310 (Bongrain), wo aber ebenfalls quaderförmige Behälter vorgeschlagen werden, vgl. dort Figur 3 und die Schnittzeichnung der Figuren 1 und 2, ebenfalls aufgeteilt in zwei getrennte Behälter als weitere Möglichkeit. Auch hier ist der Boden des Behälters nach vorne zum Ventil hin leicht geneigt. Schließlich ist ein Transport- und Lagerbehälter für Flüssigkeiten mit einem flexiblen Innenbehälter aus der EP 1 103 486 (Protechna) bekannt, wobei der Gittermantel aus waagerechten und senkrechten Gitterstäben aus Metall besteht und ein palettenartiges Untergestell vorgesehen ist. Die Form des Behälters ist dort als quaderförmig oder kubisch erläutert, vgl. Seite 1, Absatz [01] und [09]. Bevorzugte Flüssigkeiten sind Farben, Lacke und sonstige umweltgefährdende Flüssigkeiten. Getränke, insbesondere Premix-Getränke, werden dort nicht in Erwägung gezogen.

**Es ist Aufgabe** der beanspruchten Erfindung, einen Getränkedispenser so zu verbessern, dass er eine höhere Kühlleistung ermöglicht, die in das im flexiblen Beutel enthaltene Getränk einzubringen ist, gleichwohl sollen Reinigungsarbeiten reduziert werden und die Umwelt nicht über die Maßen stark belastet werden.

Die beanspruchte Erfindung verzichtet auf einen starren Getränkebehälter und ersetzt ihn durch einen flexiblen Getränke-Beutel mit einer geringen Wandstärke, welcher sich in einer den Getränkebehälter ersetzenden, kegelstumpf- oder zylinderförmigen Kühlfläche (als Kühlplatte) befindet und das Getränk vollflächig an diese Kühlplatte anpresst (Anspruch 1). Der flexible Getränke-Beutel ist z.B. aus Polyäthylen.

Während ein bekannter Getränkebehälter die Funktionen der Flüssigkeitsdichtung und der Formstabilität vereinte, werden jetzt diese Funktionen auf den Beutel (Flüssigkeitsdichtung) und die Kühlplatte (Formstabilität) verteilt.

Es entsteht kein Luft-Zwischenraum, sondern ein direkter (nur durch die Beutelstärke reduzierter) unmittelbarer Kontakt zwischen Kühlplatte und Getränk.

Mit der Erfindung wird überraschend die Basis geschaffen, hygienische Belange von Dispensern besser berücksichtigen zu können.

Der bei der Erfindung zum Einsatz kommende flexible Getränke-Beutel ist vorzugsweise als Polyäthylen-Einwegbeutel mit angeschweißtem Polyäthylen-Ausgabeschlauch vorgesehen und kann umweltfreundlich entsorgt werden.

Obwohl das Getränk vollflächig über den Beutel mit der Kühlplatte in einer fast direkten Verbindung steht, ist für eine hohe Kühlleistung eine Verwirbelung des Getränks sinnvoll. Hierfür können vorzugsweise bekannte Magnetrührer zum Einsatz kommen, ebenso Rührflügel, z.B. aus EP A1 1 840 044 (Wolfgang Jobmann). Diese sind jedoch nicht Teil dieser Anmeldung und werden nur andeutungsweise dargestellt.

Eine nicht zu unterschätzende hygienische Bedeutung hat weiterhin, dass der flexible Getränke-Beutel nach Füllung verschließbar sein kann und das Getränk dann unter Luftausschluss entnommen wird.

Wirtschaftliche als auch hygienische Vorteile liegen darin, dass ein wesentlicher Teil der Reinigungsarbeiten entfallen kann.

Ein Beispiel der Erfindung ist in Figur 3 gezeigt. Figur 2 wird so erläutert, ist aber vom Anspruch 1 nicht erfasst.

Die Figur 2 zeigt einen Getränkedispenser, der ein Kühlaggregat 11 und eine Kühlplatte 12 aufweist, wobei die Kühlplatte als Kühlfläche so ausgebildet ist, dass sie im Querschnitt würfel- oder quaderförmig erscheint. Ein flexibler Getränkebeutel 13 hat einen Ausgabeschlauch 14, der durch eine Ausgabeöffnung 17 hindurchreicht, zur Ausgabe des Getränks 10, das sich in dem flexiblen Beutel 13 befindet. Der mit dem Getränk 10 befüllte Beutel ist in die Kühlplatte eingesetzt, so dass sich der flexible Beutel an die Wand, respektive die Wände der Kühlfläche (Kühlplatte) anlegt. Das Getränk presst den Getränkebeutel an den Boden und die Seiten der Kühlplatte 12 so an, dass ein vollflächiger Kontakt zwischen dem Getränk 10 und dem Getränkebeutel zur Kühlplatte hergestellt wird.

Angedeutet ist bei 19, dass der Kühlbeutel nach Füllung verschließbar ist.

Es ist ein Deckel 16 vorgesehen, mit dem der Dispenser verschließbar ist.

Die Kühlfläche ist mit Kühlmittelleitungen 12 durchzogen, die von einem Kälteaggregat 11 gespeist werden. Innerhalb des Beutels ist ein Rührwerk 18 vorgesehen, beispielsweise ein Magnetrührer. Außerhalb der Kühlplatte 12 ist eine Isolierung 15 vorgesehen, die zwischen Kälteaggregat 11 und Kühlplatte 12 platziert ist und die ganze Kühlplatte 12 von außen umschließt. Der Ausgabeschlauch 14 ist mit dem Getränkebeutel 13 verschweißt. Die Kühlung des Getränks erfolgt über einen (nicht dargestellten) Thermostat.

In gleicher Weise ist auch das Gerät nach Figur 3 als beanspruchtes Beispiel der Erfindung ausgebildet. Zusätzlich zu den beschriebenen Elementen ist ein Gitterkäfig 20 vorgesehen, in dem sich das Getränk und der mit Getränk gefüllte flexible Beutel 13 befinden. Der vollflächige Kontakt des Getränkebeutels mit der Kühlfläche 12 wird durch den Gitterkäfig nur unwesentlich reduziert. Dennoch wird dem Getränkebeutel Formstabilität verliehen. Dies auch ohne die bzw. außerhalb der Kühlplatte, beispielsweise für einen Transport.

Die Form der schematisch dargestellten Kühlplatte 12 als Kühlfläche ist nicht, wie dargestellt würfelförmig oder quaderförmig, sondern besitzt eine Zylinder- oder Kegelstumpfform, welche in der Zeichnung nicht explizit ersichtlich ist, aber unter Zuhilfenahme des fachmännischen Verständnisses und der Erläuterung zu Figur 3 ohne weiteres vorstellbar ist. Figur 3 ist ein vertikales Schnittbild und die Kühlfläche kann durchaus eine Zylinderform annehmen. Diese ist nach oben offen und kann alternativ eine Kegelstumpfform haben.

Die beschriebenen Beispiele verwenden keinen starren Getränkebehälter, stattdessen einen ihn ersetzenden flexiblen Getränkebeutel, z.B. aus Polyethylen. Dieser hat eine geringe Wandstärke, die es ihm erlaubt, sich in einer den Getränkebehälter ersetzenden, zylinderförmigen Kühlplatte zu befinden und an diese anzulegen, so dass das Getränk vollflächig auf diese Kühlplatte angepresst wird (zwischendliegend ist nur die geringe Wandstärke des flexiblen Beutels und der Gitterkäfig 20).

Die Funktion der Flüssigkeitsdichtung wird auf den flexiblen Beutel übertragen und die Funktion der Formstabilität wird auf die Kühlplatte übertragen. Es entsteht kein Luft-Zwischenraum, sondern nur ein direkter, nur durch die Beutelstärke reduzierter, unmittelbarer Kontakt zwischen der Kühlplatte und dem Getränk, weiter unwesentlich dadurch reduziert, dass der Gitterkäfig 20 ebenfalls zwischen flexibler Beutelwand und Kühlplatte 12 liegt.

Der Polyethylenbeutel als bevorzugte Ausbildung des flexiblen Beutels kann mit angeschweißtem Ausgabeschlauch versehen sein und ist in der Lage, umweltfreundlich entsorgt werden zu können. Die hohe Kühlleistung des Getränks durch die direkte Verbindung steht ebenso zur Verfügung, wie die Möglichkeit, das Getränk unter Luftausschluss zu entnehmen, wenn der Beutelverschluss 19 nach der Befüllung des flexiblen Beutels mit dem Getränk 10 verschlossen worden ist. Wirtschaftliche, als auch hygienische Vorteile liegen darin, dass ein wesentlicher Teil der Reinigungsarbeiten entfallen kann.

### Bezugszeichen.

In Figuren 2 und 3
- 12: Kühlplatte (Kühlfläche)
- 12a: Kühlmittelleitungen in der Kühlplatte 12
- 17: Ausgabeöffnung
- 16: Deckel
- 10: Getränk
- 13: flexibler Beutel
- 14: Ausgabeschlauch
- 11: Kälteaggregat
- 19: Beutelverschluss
- 15: Isolierung
- 18: Rührwerk

- 20: Gitterkäfig

## Patentansprüche

1. **Getränke-Dispenser** mit einem Kühleaggregat (11), einer Kühlfläche (12, 12a), einem flexiblen Getränke-Beutel (13) mit Ausgabeschlauch (14), einem Deckel (16), bei welchem Getränke-Dispenser
(a) der mit dem Getränk (10) befüllte flexible Beutel (13) in die Kühlfläche (12,12a) mit Boden und Seite eingeführt ist, und der Ausgabeschlauch (14) in eine Ausgabeöffnung (17) eingeführt ist;
(b) das Getränk (10) den flexiblen Getränke-Beutel (13) an den Boden und die zumindest eine Seite der Kühlfläche (12,12a) anpresst, um einen vollflächigen Kontakt zwischen dem Getränk (10) und dem Getränke-Beutel (13) zur Kühlfläche (12,12a) herzustellen;
**gekennzeichnet durch** ein Rührwerk (18) und **dadurch**, dass
(c) die Kühlfläche (12, 12a) in einer nach oben offenen Zylinder- oder Kegelstumpfform ausgebildet ist;
(d) ein Gitterkäfig (20) vorgesehen ist, in dem sich der mit dem Getränk (10) befüllte flexible Beutel (13) befindet, welcher Gitterkäfig den vollflächigen Kontakt des flexiblen Beutels (13) mit der Kühlfläche (12,12a) nur unwesentlich reduziert, aber dem Getränk und Getränke-Beutel (10,13) auch ohne die, insbesondere außerhalb der Kühlfläche eine Formstabilität verleiht.

2. Getränke-Dispenser nach Anspruch 1, bei welchem der Ausgabeschlauch (14) mit dem Getränke-Beutel (13) verschweißt ist.

3. Getränke-Dispenser nach Anspruch 1, wobei die Formstabilität für den Transport des Beutels (13) geeignet ist.

4. Getränke-Dispenser nach Anspruch 1, bei welchem der flexible Beutel (13) nach Füllung verschließbar ist oder verschlossen ist (19).

5. Getränke-Dispenser nach Anspruch 1, bei welchem der Dispenser mit dem Deckel (16) verschließbar ist.

6. Getränke-Dispenser nach Anspruch 1, bei welchem die Kühlung des Getränks über einen Thermostat steuerbar ist.

## Claims

1. Drinks dispenser having a cooling unit (11), a cooling surface (12, 12a), a flexible drink bag (13) with delivery tube (14), a cover (16), in which drinks dispenser
(a) the flexible bag (13) filled with the drink (10) is introduced into the cooling surface (12, 12a) with base and side, and the delivery tube (14) is introduced into a delivery opening (17);
(b) the drink (10) presses the flexible drink bag (13) against the base and the at least one side of the cooling surface (12, 12a) to produce all-over contact between the drink (10) and the drink bag (13) with respect to the cooling surface (12, 12a);
**characterised by** a stirring mechanism (18) and in that
(c) the cooling surface (12, 12a) is designed in a cylinder shape or frustum shape which is open at the top;
(d) a lattice cage (20) is provided, in which the flexible bag (13) filled with the drink (10) is located, which lattice cage reduces the all-over contact of the flexible bag (13) with the cooling surface (12, 12a) only insignificantly, but gives the drink and drink bag (10, 13) dimensional stability even without the cooling surface, in particular outside of it.

2. Drinks dispenser according to claim 1, in which the delivery tube (14) is welded to the drink bag (13).

3. Drinks dispenser according to claim 1, wherein the dimensional stability is suitable for transport of the bag (13).

4. Drinks dispenser according to claim 1, in which the flexible bag (13) can be closed or is closed (19) after filling.

5. Drinks dispenser according to claim 1, in which the dispenser can be closed by the cover (16).

6. Drinks dispenser according to claim 1, in which cooling of the drink can be controlled via a thermostat.

## Revendications

1. Distributeur de boisson comportant un groupe de refroidissement (11), une surface de refroidissement (12, 12a), un sachet pour boisson souple (13) muni d'un tuyau de sortie (14), un couvercle (16), distributeur de boisson dans lequel
(a) le sachet souple (13) rempli de la boisson (10) est inséré par son fond et son côté dans la surface de refroidissement (12, 12a), et le tuyau de sortie (14) est inséré dans une ouverture de sortie (17);
(b) la boisson (10) presse le sachet pour boisson souple (13) sur le fond et sur au moins un côté de la surface de refroidissement (12, 12a), afin de créer un contact de surface totale entre la boisson (10) et le sachet pour boisson (13) et la surface de refroidissement (12, 12a);
**caractérisé par** un agitateur (18) et en ce que
(c) la surface de refroidissement (12, 12a) est réalisée sous une forme cylindrique ou tronconique ouverte vers le haut;
(d) il est prévu une cage grillagée (20), dans laquelle se trouve le sachet souple (13) rempli de la boisson (10), cage grillagée qui ne réduit que de façon négligeable le contact de surface totale du sachet souple (13) avec la surface de refroidissement (12, 12a), mais qui confère une stabilité de forme à la boisson et au sachet pour boisson (10, 13), même sans la surface de refroidissement, en particulier à l'extérieur de celle-ci.

2. Distributeur de boisson selon la revendication 1, dans lequel le tuyau de sortie (14) est soudé au sachet pour boisson (13).

3. Distributeur de boisson selon la revendication 1, dans lequel la stabilité de forme convient pour le transport du sachet (13).

4. Distributeur de boisson selon la revendication 1, dans lequel le sachet souple (13) peut être fermé ou est fermé (19) après le remplissage.

5. Distributeur de boisson selon la revendication 1, dans lequel le distributeur peut être fermé avec le couvercle (16).

6. Distributeur de boisson selon la revendication 1, dans lequel le refroidissement de la boisson peut être commandé au moyen d'un thermostat.
